# EUROPÄISCHE PATENTSCHRIFT

(11) **EP 1 650 442 B1**
(45) Veröffentlichungstag und Bekanntmachung des Hinweises auf die Patenterteilung: **06.08.2008**
(21) Anmeldenummer: 05022317.1
(22) Anmeldetag: 13.10.2005
(51) Int. Cl.: F15B 11/16, F15B 20/00, B25F 5/00, A62B 3/00, B25F 3/00

(54) **Steuereinrichtung**
Control device
Dispositif de commande

(30) Priorität: 20.10.2004 DE 102004051213
(43) Veröffentlichungstag der Anmeldung: 26.04.2006
(73) Patentinhaber: Lukas Hydraulik GmbH, D-91058 Erlangen (DE)
(72) Erfinder: Bertleff, Wolfgang, 91058 Erlangen (DE)
(74) Vertreter: Stippl, Hubert

(56) Entgegenhaltungen:
- EP-A- 0 473 827
- DE-A1- 2 263 772
- FR-A- 2 630 944
- GB-A- 2 340 486
- US-A- 5 727 442

## Beschreibung

Die Erfindung betrifft eine Steuereinrichtung nach dem Oberbegriff des Patentanspruchs 1.

Derartige Steuereinrichtungen werden insbesondere in der Rettungstechnik verwendet. Sie dienen dazu, mittels einer Pumpe, z. B. einer tragbaren motorischen Pumpe, mehrere für den Rettungseinsatz benötigte Werkzeuge zu betätigen. Bei Rettungseinsätzen müssen nämlich häufig zum Einsatz der Werkzeuge wie z. B. Hebezylinder, Schere, Spreizer oder Rettungszylinder vor allem auch Lasten (oftmals mehrere gleichzeitig) gehoben werden. Es handelt sich hierbei stets um Werkzeuge mit Zylinder ohne eine am Werkzeug angebrachte Steuerung. Aus diesem Grund kommt es z. B. im täglichen Einsatz durchaus häufig vor, dass neben einem Hebezylinder ein weiterer Hebezylinder von ein und derselben Pumpe betrieben wird.

Aus der Broschüre LUKAS MSM-2D Mobil-Steuer-Modul ist eine Steuerung gemäß dem Oberbegriff des Anspruchs 1 bekannt. Hierbei rastet das mittels eines Hebels manuell betätigbare Umschaltventil in die jeweilige Schaltposition ein und bleibt in Betrieb solange, bis die Bedienungsperson das Umschaltventil in die Passivstellung zurücksetzt. Fällt die Bedienungsperson aus, laufen daher die Funktionen der Werkzeuge weiter, wodurch eine Gefahrensituation entstehen kann.

Weiterhin ist auch GB 2 340 486 eine Steuereinrichtung gemäß dem Oberbegriff des Anspruchs 1 bekannt.

Die Aufgabe der vorliegenden Erfindung besteht darin, eine neuartige Steuereinrichtung zur Verfügung zu stellen, mit der das vorerwähnte Problem vermieden wird. Gleichzeitig soll die Steuereinrichtung einen einfachen, kostengünstig umzusetzenden Aufbau besitzen.

Die vorliegende Aufgabe wird mit der Steuereinrichtung gemäß Anspruchs 1gelöst.

Fällt die Bedienungsperson aus und lässt das von Hand zu bedienende Umschaltventil los, wird durch die sich selbsttätig einstellende Grundstellung des Umschaltventils ein Druck im Werkzeug (der durch vorangegangene Betätigung schon aufgebaut sein kann) gehalten (Lasthaltefunktion), gleichzeitig aber eine weitere Bewegung unterbunden. Es tritt somit eine unmittelbar erfolgende Unterbrechung der Bewegung der Werkzeuge ein. Die Steuereinrichtung ist inklusive sogenannter Totmannfunktion mit zwei Händen von der Bedienungsperson bedienbar, d. h. besonders bedienungsfreundlich. Gleichwohl aber gewährleistet die Steuereinrichtung eine erhöhte Betriebssicherheit. Das Umschaltventil und/oder Steuerventil kann manuell oder mittels eines Antriebs und eines von der Bedienungsperson zu bedienenden Bedienelements (z. B. Taster) angetrieben werden.

Auch bei letzterer Ausführung wirkt sich die Idee vorteilhaft aus, da z. B. bei Stromausfall des Systems sich eine Totmannfunktion ergibt.

Als Grundstellung des Steuerventils ist eine Stellung vorgesehen, bei der das in der jeweiligen Betriebsmittelleitung befindliche Betriebsmittel nicht, zumindest aber nicht in wesentlichen Mengen, zum Umschaltventil abfließen kann. Beispielsweise wird dies dadurch ermöglicht, dass in der Grundstellung des Steuerventils jede Betriebsmittelleitung gegen ein Rückschlagventil geschaltet ist. Das Betriebsmittel kann somit nicht abfließen, wodurch sich ein "lasthaltender Zustand" einstellt.

Erfindungsgemäß ist das Steuerventil derart konzipiert, dass Zwischenstellungen über die manuelle Betätigung des Steuerventils nach Art eines Joysticks von der Bedienungsperson festlegbar sind, derart, dass sich hierdurch die Teilungsverhältnisse der Zuführung von Betriebsmittel zu den einzelnen Werkzeugen entsprechend variieren lässt.

Erfindungsgemäß sind bei dem Steuerventil unbegrenzte Zwischenstellungen möglich dadurch, dass als Steuerventil ein sogenanntes Proportionalventil verwendet wird.

Die Ausgangsseite des Steuerventils ist zweckmäßigerweise unmittelbar über Betriebsmittelleitungen mit den Werkzeugen verbunden, so dass unmittelbar von dem Steuerventil aus die Ansteuerung der einzelnen Werkzeuge erfolgt.

Zweckmäßigerweise weist auch das Steuerventil Mittel für eine selbsttätige Rückstellung des Steuerventils in eine Grundstellung bei einem Loslassen des Steuerventils durch die Bedienungsperson auf. Dies ist insbesondere dann zweckmäßig, wenn der augenblickliche Betriebszustand des jeweiligen Werkzeuges "eingefroren" werden soll, um bei einem Ausfall der Bedienungsperson eine Gefährdung aufgrund von nachfolgenden Werkzeugbewegungen wie z. B. ein Absenken des Hebezylinders, ein Aufweiten eines Spreizers oder dergleichen zu verhindern.

Zweckmäßigerweise ist das Bedienelement am Steuerventil als Bedienhebel vorgesehen.

Die jeweilige Rückleitung von dem betreffenden Werkzeug verläuft unter Umgehung des Steuerventils in einem gemeinsamen Sammelkanal unmittelbar zum Umschaltventil und von dort abhängig von der Schaltstellung zurück in das Reservoir der Pumpe.

Bei der Grundstellung des Umschaltventils handelt es sich zweckmäßigerweise um eine Stellung, bei der ein druckloser Umlauf über die Pumpe erfolgt. In dieser Grundstellung wird kein Druckaufbau im Bereich der Werkzeuge möglich, obwohl die Pumpe weiterläuft.

Die Rückstellung des Steuerventils und/oder Umschaltventils in die jeweilige Grundstellung erfolgt zweckmäßigerweise mittels einer elastischen Vorspannung beispielsweise durch Verwendung einer Federanordnung.

Wie bei dem Steuerventil ist auch bei dem Umschaltventil ein Bedienelement insbesondere in Form eines Vorwahlhebels vorgesehen.

Die erfindungsgemäße Steuereinrichtung ist als selbstständige, handhabbare Einheit vorgesehen, die jeweils im Einsatz mit der Pumpe und den Werkzeugen über entsprechende Betriebsmittelleitungen und Rückleitungen verbunden wird.

Zweckmäßigerweise befindet sich im Zulauf zwischen der Pumpe und dem Umschaltventil ein Überdruckventil, welches die Pumpe mit dem Reservoir verbindet. Dieses Überdruckventil dient dazu, den sich bei der Grundstellung des Umschaltventils ergebenden Überdruck an das Reservoir der Pumpe abzugeben.

Erfindungsgemäß ist die Steuereinrichtung insbesondere für einen max. Betriebsdruck ab 300 bar, vorzugsweise bis 500 bar, vorzugsweise ab 330 bar bis 430 bar, vorgesehen.

Zweckmäßigerweise ist als Betriebsmittelhydraulik Öl vorgesehen.

Bei den Werkzeugen handelt es sich insbesondere um solche der Rettungs- und Bergetechnik wie z. B. Hebezylinder sowie sonstige Werkzeuge, die keine eigene Steuereinrichtung am Gerät haben.

Die vorliegende Erfindung wird anhand eines vereinfachten Prinzipschaubilds nachstehend näher erläutert.

Bezugsziffer 1 kennzeichnet die erfindungsgemäße tragbare, d. h. selbständig handhabbare Steuereinrichtung, deren Komponenten innerhalb der strichpunktierten Fläche angeordnet sind. Die Steuereinrichtung 1 wird mit einer Pumpe 4 sowie mit mehreren, im Falle der Zeichnungsfigur zwei (z. B. hydraulisch betriebenen) Werkzeugen verbunden. Es handelt sich hierbei z. B. um einen ersten Hebezylinder 2 und einen zweiten Hebezylinder 3, die von der einzigen Pumpe 4 gleichzeitig betrieben werden sollen. In diesem konkreten Fall einer Ausgestaltung der Erfindung arbeiten die beiden Hebezylinder 2, 3 gleichsinnig, d. h. in der gleichen Richtung. Bei der Pumpe 4 handelt es sich um eine motorisch angetriebene Pumpe oder um eine Handpumpe. Der Betriebsdruck liegt z. B. bei etwa 350 bar.

Die Steuereinrichtung 1 dient dazu, dass die Bedienungsperson den Betrieb der beiden Werkzeuge unter Verwendung einer einzelnen Pumpe 4 bedarfsweise koordinieren kann.

Die Steuereinrichtung 1 umfasst hierzu ein Umschaltventil 5, mit dem im Beispiel der Zeichnungsfigur drei Schaltstellungen realisierbar sind, nämlich Überkreuzstellung (Zurückfahren der Werkzeuge in die Ausgangsstellung), Grundstellung (kein Betrieb der Werkzeuge) sowie Parallelstellung (Betrieb der Werkzeuge). Im Zustand der Grundstellung wird das von der Pumpe 4 beförderte Betriebsmittel (insbesondere Hydrauliköl) unmittelbar in die Rücklaufleitung zum Reservoir 18 zurückgefördert. Das Überdruckventil 17 sorgt für Entlastung bei sich ggf. aufbauendem Überdruck.

Die Wahl der jeweiligen Umschaltstellung des Umschaltventils 5 erfolgt über einen Vorwahlhebel 6, den die Bedienungsperson manuell betätigen kann. Das Umschaltventil 5 ist derart konzipiert, dass es bei einem Loslassen des Vorwahlhebels 6 durch die Bedienungsperson bedingt durch eine Federanordnung 14 selbsttätig in die in der einzigen Figur mittig dargestellte Grundstellung übergeht, bei der lediglich ein druckloser Umlauf des Betriebsmittels erfolgt. Lässt die Bedienungsperson somit den Vorwahlhebel 6 des Umschaltventils 5 los, erfolgt durch die Rückstellung des Umschaltventils 5 in die Grundstellung keine Förderung des Betriebsmittels vom Umschaltventil zu den Werkzeugen.

Für die selbsttätige Festlegung der Grundstellung kann eine elastische Vorspannung beispielsweise in Form der vorgenannten Federanordnung 14 vorgesehen sein.

Die erfindungsgemäße Steuereinheit 1 umfasst des weiteren ein zusätzliches Steuermodul, insbesondere ein Steuerventil 7, welches zwischen dem Umschaltventil 5 und den Werkzeugen vorgesehen ist. Die Druckmittelleitung zwischen Umschaltventil 5 und den einzelnen Werkzeugen verläuft demzufolge über das Steuerventil 7.

Auch das Steuerventil 7 ist manuell in seiner Stellung bedienbar, zweckmäßigerweise ebenfalls durch ein Bedienelement 8 z. B. einem Bedienhebel. Das Steuerventil 7 besitzt ebenfalls eine selbsttätige Rückstellfunktion bei Loslassen des Bedienhebels durch die Bedienperson in eine Grundstellung (in Zeichnungsfigur mittige Stellung), bei der die beiden Betriebsmittelleitungen 10, 11 der Werkzeuge jeweils gegen ein Rückschlagventil 20 geschaltet werden, Hierdurch kann - da Betriebsmittel nicht zum Umschaltventil 5 abfließen - sich ein lasthaltender Zustand an den Werkzeugen einstellen. Es ergib sich somit keine Veränderung der jeweiligen augenblicklichen Position des ersten Hebezylinders 2 bzw. zweiten Hebezylinders 3.

Für die selbsttätige Festlegung der Grundstellung des Steuerventils 7 kann ebenfalls eine elastische Vorspannung beispielsweise in Form einer Federanordnung 15 vorgesehen sein.

Das Steuerventil 7 ist als sogenanntes Proportionalventil ausgeführt, mit der Folge, dass die Bedienungsperson über das Bedienelement 8 mit einer Hand die über das Steuerventil aufzuteilenden Volumenströme von der Pumpe 4 zu den einzelnen Werkzeugen beliebig teilen und damit die einzelnen Werkzeugen individuell ansteuern kann. Die Bedienungsperson kann das Steuerventil 7 nach Art einer Joystick-Steuerung mit der einen Hand bedienen, wobei sie mit der anderen Hand die Funktion des Umschaltventils 5 festlegt.

Wird somit unter Bezugnahme auf die einzige Zeichnungsfigur die Anordnung bestehend aus ersten Hebezylinders 2 und zweiten Hebezylinder 3 mittels der Steuereinrichtung 1 von einer einzigen Bedienungsperson bedient und fällt diese Bedienungsperson (beispielsweise durch Ohnmächtigwerden) aus, werden die Bedienelemente 6 und 8 losgelassen, woraufhin das Umschaltventil 5 sowie Steuerventil 7 jeweils in ihre Grundstellungen - wie dies in der Zeichnungsfigur dargestellt ist - sich begeben. Die Grundstellung des Umschaltventils 5 bewirkt, dass von der Pumpe Betriebsmittel in einem drucklosen Umlauf gefordert wird. Gleichzeitig gewährleistet die Grundstellung des Steuerventils 7, dass sich die Werkzeuge, d. h. der erste Hebezylinder 2 sowie zweite Hebezylinder 3 in ihrer augenblicklichen Position aufgrund der lasthaltenden Stellung nicht bewegen.

Anstelle von zwei Werkzeugen können ebensogut eine größere Anzahl von Werkzeugen vorgesehen sein. Bei dem Umschaltventil 5 kann es sich konzeptionsbedingt in vorteilhafter Weise um ein herkömmliches Umschaltventil handeln, welches ohne konstruktive Änderungen einsetzbar ist. Das Steuerventil 7 und/oder Umschaltventil 5 können manuell oder motorisch angetrieben sein. Als Pumpe kann auch eine Pumpe mit mehreren untereinander unabhängigen Betriebsmittelkreisläufen so z. B. eine sog. Zweistrompumpe eingesetzt werden. In letzterem Fall könnten mit der erfindungsgemäßen Steuereinheit zwei Hebezylinder und eine Rettungsschere parallel betrieben werden.

Die vorliegende Erfindung gewährleistet den gleichzeitigen Betrieb mehrerer Werkzeuge unter Verwendung einer Pumpe mit hohem Bedienkomfort für die Bedienungsperson, einer sicheren "Totmann-Funktion" und einem einfachen, unter Kostengesichtspunkten günstig realisierbaren Aufbau. Die Erfindung stellt daher einen ganz besonderen Beitrag auf dem einschlägigen Gebiet des Standes der Technik dar.

### BEZUGSZEICHENLISTE

- 1: Steuereinrichtung
- 2: erster Hebezylinder
- 3: zweiter Hebezylinder
- 4: Pumpe
- 5: Umschaltventil
- 6: Bedienelement
- 7: Steuerventil
- 8: Bedienelement
- 9: Bedienelement
- 10: Betriebsmittelleitung
- 11: Betriebsmittelleitung
- 12: Rückleitung
- 13: Rückleitung
- 14: Federanordnung
- 15: Federanordnung
- 16: Reservoir
- 17: Überdruckventil
- 18: Reservoir
- 19: Zulauf
- 20: Rückschlagventil

## Patentansprüche

1. Steuereinrichtung (1) mit
einem Umschaltventil (5),
einer Betriebsmittel fördernden Pumpe (4), insbesondere einer Motorpumpe oder einer Handpumpe,
Anschlusseinrichtungen zur Verbindung der Steuereinrichtung (1) mit mindestens zwei Werkzeugen, insbesondere einem ersten Hebezylinder (2) und einem zweiten Hebezylinder (3) oder dergleichen, wobei das Umschaltventil (5) per Hand bedienbar ist, wobei
das Umschaltventil (5) bei einem Loslassen durch die Bedienungsperson selbsttätig in eine Grundstellung bringbar ist, bei der kein Druckaufbau im Bereich der Werkzeuge möglich ist, **dadurch gekennzeichnet, dass**
a) zwischen dem Umschaltventil (5) und den Werkzeugen ein Steuerventil (7) vorgesehen ist, wobei die Ausgangseite des Steuerventils (7) über Betriebsmittelleitungen (10, 11) mit den Werkzeugen verbunden ist, wobei das Steuerventil (7) eine Grundstellung umfasst, bei der das in der jeweiligen Betriebsmittelleitung (10 bzw. 11) befindlichen Betriebsmittel nicht oder nicht in wesentlichen Mengen zum Umschaltventil (5) abfliessen kann
b) das Steuerventil (7) ein Proportionalventil ist und von einer Bedienungsperson ebenfalls per Hand bedienbar ist,
c) in der Grundstellung des Umschaltventils (5) sowie des Steuerventils (7) ein die Last haltender Zustand vorherrscht und
d) mit dem Steuerventil (7) zwei oder mehr Werkzeuge ansteuerbar sind.

2. Steuereinrichtung nach Anspruch 1,
**dadurch gekennzeichnet, dass**
die Ausgangsseite des Steuerventils (7) unmittelbar über Betriebsmittelleitungen (10, 11) mit den Werkzeugen verbunden ist.

3. Steuereinrichtung nach Anspruch 1 oder 2,
**dadurch gekennzeichnet, dass**
das Steuerventil (7) Mittel für eine selbsttätige Rückstellung des Steuerventils (7) in eine Grundstellung bei einem Loslassen des Steuerventils (7) durch die Bedienungsperson aufweist.

4. Steuereinrichtung nach einem der Ansprüche 2 - 3,
**dadurch gekennzeichnet, dass**
in der Grundstellung des Steuerventils (7) jede Betriebsmittelleitung (10, 11) gegen ein Rückschlagventil (20) geschaltet ist.

5. Steuereinrichtung nach einem der vorhergehenden Ansprüche,
**dadurch gekennzeichnet, dass**
das Steuerventil (7) ein Bedienelement (8) insbesondere einen Bedienhebel aufweist.

6. Steuereinrichtung nach einem der vorhergehenden Ansprüche,
**dadurch gekennzeichnet, dass**
die jeweilige Rückleitung (12, 13) der Werkzeuge direkt zum Umschaltventil (5) verläuft.

7. Steuereinrichtung nach einem der vorhergehenden Ansprüche,
**dadurch gekennzeichnet, dass**
die Grundstellung des Umschaltventils (5) eine Stellung ist, bei der ein druckloser Umlauf über die Pumpe (4) erfolgt.

8. Steuereinrichtung nach einem der vorhergehenden Ansprüche,
**dadurch gekennzeichnet, dass**
als Mittel zur Rückstellung des Steuerventil (7) in die Grundstellung eine Federanordnung (15) vorgesehen ist.

9. Steuereinrichtung nach einem der vorhergehenden Ansprüche,
**dadurch gekennzeichnet, dass**
zur Betätigung des Umschaltventils (5) ein Bedienelement (6), insbesondere ein Vorwahlhebel, vorgesehen ist.

10. Steuereinrichtung nach einem der vorhergehenden Ansprüche,
**dadurch gekennzeichnet, dass**
die Steuereinrichtung (1) als selbständige Einheit vorgesehen ist, die mit der Pumpe (4) und den Werkzeugen jeweils über die Betriebsmittelleitungen (10, 11) und Rückleitungen (12, 13) verbunden ist.

11. Steuereinrichtung nach einem der vorhergehenden Ansprüche,
**dadurch gekennzeichnet, dass**
im Zulauf (19) zwischen Pumpe (4) und Umschaltventil (5) ein Überdruckventil (17) geschaltet ist, welches mit dem Reservoir (18) der Pumpe (4) verbunden ist.

12. Steuereinrichtung nach einem der vorhergehenden Ansprüche,
**dadurch gekennzeichnet, dass**
die Steuereinrichtung insbesondere für max. Betriebsdrücke ab 300 bar - vorzugsweise bis 500 bar, vorzugsweise ab 330 bar bis 430 bar - vorgesehen ist.

13. Steuereinrichtung nach einem der vorhergehenden Ansprüche,
**dadurch gekennzeichnet, dass**
als Betriebsmittel Hydrauliköl vorgesehen ist.

14. Steuereinrichtung nach einem der vorhergehenden Ansprüche,
**dadurch gekennzeichnet, dass**
es sich bei dem Werkzeug um Werkzeuge der Rettungstechnik, insbesondere Retten, Bergen, Sichern, handelt.

## Claims

1. A control device (1) with a change-over valve (5), a pump (4), especially a motor-driven pump or a hand pump, which delivers an operating medium, and connecting means for connecting the control device (1) to at least two tools, especially a first lifting cylinder (2) and a second lifting cylinder (3) or the like, wherein the change-over valve (5) can be operated manually, wherein the change-over valve (5), upon release by the operator, is automatically movable into a home position in which a build-up of pressure in the region of the tools is not possible, **characterised in that**
a) a control valve (7) is provided between the change-over valve (5) and the tools, wherein the outlet side of the control valve (7) is connected to the tools by operating-medium lines (10, 11), wherein the control valve (7) includes a home position in which the operating medium in the respective operating-medium line (10 or 11) cannot drain off to the change-over valve (5) or cannot drain off in substantial amounts,
b) the control valve (7) is a proportional valve and can also be operated manually by an operator,
c) a load-holding state prevails in the home position of the change-over valve (5) and the control valve (7), and
d) two or more tools are controllable by the control valve (7).

2. A control device according to claim 1, **characterised in that** the outlet side of the control valve (7) is directly connected to the tools by operating-medium lines (10, 11).

3. A control device according to claim 1 or 2, **characterised in that** the control valve (7) has means for automatically returning the control valve (7) to a home position when the control valve (7) is released by the operator.

4. A control device according to either one of claims 2 to 3, **characterised in that**, in the home position of the control valve (7), each operating-medium line (10, 11) is connected against a non-return valve (20).

5. A control device according to any one of the preceding claims, **characterised in that** the control valve (7) has an operating member (8), especially an operating lever.

6. A control device according to any one of the preceding claims, **characterised in that** the respective return line (12, 13) of the tools leads directly to the change-over valve (5).

7. A control device according to any one of the preceding claims, **characterised in that** the home position of the change-over valve (5) is a position in which pressureless circulation is effected via the pump (4).

8. A control device according to any one of the preceding claims, **characterised in that** a spring arrangement (15) is provided as a means for returning the control valve (7) to the home position.

9. A control device according to any one of the preceding claims, **characterised in that** an operating member (6), especially a preselector lever, is provided for actuating the change-over valve (5).

10. A control device according to any one of the preceding claims, **characterised in that** the control device (1) is provided as an independent unit which is connected to the pump (4) and the tools in each case by the operating-medium lines (10, 11) and return lines (12, 13).

11. A control device according to any one of the preceding claims, **characterised in that** a pressure relief valve (17) is connected in the feed line (19) between the pump (4) and the change-over valve (5) and is connected to the reservoir (18) of the pump (4).

12. A control device according to any one of the preceding claims, **characterised in that** the control device is provided in particular for maximum operating pressures starting from 300 bar, preferably up to 500 bar, preferably from 330 bar to 430 bar.

13. A control device according to any one of the preceding claims, **characterised in that** hydraulic oil is provided as an operating medium.

14. A control device according to any one of the preceding claims, **characterised in that** the tools are tools used in rescue technology, especially rescue, recovery, protection.

## Revendications

1. Dispositif de commande (1), comprenant :
une soupape de commutation (5),
une pompe (4) pompant un fluide de fonctionnement, en particulier une pompe motorisée ou une pompe manuelle,
des dispositifs de raccordement, pour relier le dispositif de commande à au moins deux outils, en particulier un premier vérin de levage (2) et un deuxième vérin de levage (3) ou analogue, la soupape de commutation (5) étant manoeuvrable à la main, où la soupape de commutation (5), lorsque l'opérateur la relâche, est susceptible d'être placée automatiquement en une position de base, pour laquelle il est impossible qu'une pression s'établisse dans la zone des outils,
**caractérisé en ce que** :
a) une soupape de commande (7) est prévue entre la soupape de commutation (5) et les outils, le côté sortie de la soupape de commande (7) étant relié aux outils par l'intermédiaire de conduites à fluide de fonctionnement (10, 11), la soupape de commande (7) présentant une position de base, pour laquelle le fluide de fonctionnement se trouvant dans la conduite à fluide de fonctionnement (10, ou 11) respective peut ou non s'échapper en des quantités notables vers la soupape de commutation (5),
b) la soupape de commande (7) est une soupape proportionnelle et peut être manoeuvrée également à la main par un opérateur,
c) un état de maintien de la charge prédomine lorsque la soupape de commutation (5) ainsi que la soupape de commande (7) sont à la position de base,
d) deux outils ou plus peuvent être commandés avec la soupape de commande (7).

2. Dispositif de commande selon la revendication 1,
**caractérisé en ce que**
le côté sortie de la soupape de commande (7) est directement relié aux outils, par l'intermédiaire de conduites à fluide de fonctionnement (10, 11).

3. Dispositif de commande selon la revendication 1,
**caractérisé en ce que**
la soupape de commande (7) présente des moyens pour le rappel automatique de la soupape de commande (7) à la position de base, lorsque la soupape de commande (7) est relâchée par l'opérateur.

4. Dispositif de commande selon l'une des revendications 2 à 3,
**caractérisé en ce que**,
lorsque la soupape de commande (7) se trouve à la position de base, chaque conduite à fluide de fonctionnement (10, 11) est commuté vers un clapet anti-retour (20).

5. Dispositif de commande selon l'une des revendications précédentes,
**caractérisé en ce que**
la soupape de commande (7) présente un élément de manoeuvre (8), en particulier un levier de manoeuvre.

6. Dispositif de commande selon l'une des revendications précédentes,
**caractérisé en ce que**
la conduite de retour (12, 13) respective des outils s'étend directement vers la soupape de commutation (5).

7. Dispositif de commande selon l'une des revendications précédentes,
**caractérisé en ce que**
la position de base de la soupape de commutation (5) est une position pour laquelle une circulation sans pression se fait par l'intermédiaire de la pompe (4).

8. Dispositif de commande selon l'une des revendications précédentes,
**caractérisé en ce qu'**
un agencement à ressort (15) est prévu en tant que moyen d'obtention d'un rappel de la soupape de commande (7) à la position de base.

9. Dispositif de commande selon l'une des revendications précédentes,
**caractérisé en ce qu'**
un élément de manoeuvre (6), en particulier un levier de présélection, est prévu pour l'actionnement de la soupape de commutation (5).

10. Dispositif de commande selon l'une des revendications précédentes,
**caractérisé en ce que**
le dispositif de commande (1) est prévu en tant qu'unité autonome, reliée à la pompe (4) et aux outils, chaque fois par l'intermédiaire des conduites à fluide de fonctionnement (10, 11) et des conduites de retour (12, 13).

11. Dispositif de commande selon l'une des revendications précédentes,
**caractérisé en ce qu'**
une soupape de décharge par surpression (17), reliée au réservoir (18) de la pompe (4), est branchée dans l'alimentation (19), entre pompe (4) et soupape de commutation (5).

12. Dispositif de commande selon l'une des revendications précédentes,
**caractérisé en ce que**
le dispositif est prévu en particulier pour des pressions maximales de fonctionnement allant de 300 bar à de préférence 500 bar, de préférence allant de 330 bar à 430 bar.

13. Dispositif de commande selon l'une des revendications précédentes,
**caractérisé en ce que**
de l'huile hydraulique est prévue comme fluide de fonctionnement.

14. Dispositif de commande selon l'une des revendications précédentes,
**caractérisé en ce que**,
concernant l'outil, il s'agit d'outils de la technique de sauvetage, en particulier sauvetage par fuite, repêchage, mise en sécurité.
